# EUROPÄISCHE PATENTSCHRIFT

(11) **EP 1 038 148 B1**
(45) Veröffentlichungstag und Bekanntmachung des Hinweises auf die Patenterteilung: **10.10.2001**
(21) Anmeldenummer: 99939214.5
(22) Anmeldetag: 19.02.1999
(51) Int. Cl.: F41A 17/06

(54) **SICHERUNG FÜR EINE HANDFEUERWAFFE**
DETENT FOR A HANDGUN
CRAN D'ARRET POUR ARME A FEU PORTATIVE

(30) Priorität: 12.03.1998 DE 29804386 U; 15.07.1998 DE 19831690
(43) Veröffentlichungstag der Anmeldung: 27.09.2000
(73) Patentinhaber: Lauster, Peter, 78532 Tuttlingen (DE); Breinlinger, Harald, 78532 Tuttlingen (DE)
(72) Erfinder: Lauster, Peter, 78532 Tuttlingen (DE); Breinlinger, Harald, 78532 Tuttlingen (DE)
(74) Vertreter: Weiss, Peter, Dr.
(86) Internationale Anmeldenummer: EP9901075
(87) Internationale Veröffentlichungsnummer: WO9946551

(56) Entgegenhaltungen:
- US-A- 5 502 915
- US-A- 5 603 179

## Beschreibung

Die vorliegende Erfindung betrifft eine Sicherung für eine Handfeuerwaffe mit zumindest einem Sensor zur Bestimmung ihres Benutzers anhand von zumindest einem Finger.

Bisher bekannte Sicherungssystem für Handfeuerwaffen, d.h. für Kurz- oder Langwaffen, arbeiten nach mechanischen Prinzipien herkömmlicher Bauart. Mittels mechanischer Riegel werden Funktionselemente der Waffe gesperrt.

Bei einer Waffe anderer Bauart findet eine elektrische Zündung der Munition statt. Eine Sicherung dieser elektrischen Zündung wird durch Sperrung oder Entnahme der Stromquelle bewirkt (Caliber / 5.1991, Seite 14).

Andere Sicherungen sind in Caliber / 5.1991, Seite 65 und DWJ/1.1992, Seite 29 beschrieben.

Eine Sicherung der o.g. Art geht aus der G 92 07 173 U1 hervor. Dieses System nimmt Fingerabdrücke mittels Scannermodulen ab, um dann die Waffe zu sperren oder freizugeben. Die Abnahme der Fingerabdrücke durch herkömmliche Scannermodule ist jedoch sehr aufwendig und rechnerintensiv. Die übrigen Systeme sind nicht geeignet, die Waffe vor einer unbefugten Benutzung zu schützen.

Die US 5,603,179 beschreibt eine Sicherungseinrichtung für Handfeuerwaffen zum Erkennen von Hand- oder Fingerabdrücken von unterschiedlichen Personen. Dabei wird jeweils ein Scannersensor mit Infrarotlicht verwendet, der schrittweise einzelne Hautstrukturen eines Fingerabdruckes einscannt und in einer schlechten, grob aufgelösten Form die einzelnen Punkte des Fingerabdruckes als Referenzwert einer Überprüfung auf den zulässigen Benutzer zuführt. Nachteilig daran ist, dass ein derartiges Einscannen ungenau und äusserst zeitintensiv ist. Dabei sind eine Mehrzahl von Sensoren direkt an dem Abzug zugeordnet, um eine Hautstruktur einzuscannen. Ein schnelles Eingreifen positioniert nicht exakt und genau den Finger am Sensor, so dass ggf. durch Verschiebungen eine abgespeicherte Hautstruktur nicht exakt erkannt werden kann.

Der vorliegenden Erfindung liegt die Aufgabe zugrunde, einen sicheren Schutz einer Waffe vor unbefugter Benutzung zu gewährleisten, wobei dies schnell und kostengünstig erfolgen soll.

Zur Lösung dieser Aufgabe führt, dass mittels eines Sensors die Kapazität zwischen einer Sensoroberfläche und einem Fingerabschnitt ermittelt, aus den Spannungsunterschieden ein Bild des Fingerausschnitt erzeugt und dieses mit abgespeicherten Fingerausschnitten verglichen wird.

Derartige Sensoren sind bekannt und dienen bspw. der Aufhebung einer Zugangssperre zu einem Netzwerk oder der Identifikation von Menschen. Für den vorliegenden Fall eignen sie sich besonders zur Aufhebung der Sperre einer Handfeuerwaffe.

In einem weiteren Ausführungsbeispiel soll der Sensor eine Scannerkamera sein, die eine optodigitale bzw. elektronische Aufnahme des Fingerabdruckes und/oder der Fingerkontur (Fingerprinting) ausführt.

Eine Scannerkamera hat gegenüber einem Scannermodul den Vorteil, dass sie in Bruchteilen von Sekunden einen Fingerabdruck erfassen und einer Rechnereinheit zuführen kann, die dann den Fingerabdruck mit gespeicherten Fingerabdrücken vergleicht. Die Scannerkamera arbeitet gegenüber einem Scannermodul wesentlich rascher und sicherer. Das von der Scannerkamera erfasste Bild kann sofort digitalisiert werden.

Ein Missbrauch ist ausgeschlossen, da die Waffe nur von dem berechtigten Benutzer in Funktionsfähigkeit versetzt werden kann. Selbst wenn Gewalt angewendet wird und der berechtigte Benutzer beispielsweise gezwungen wird, die Waffe zu umfassen, wird die Waffe nach dem Loslassen des Griffstücks durch den Benutzer wieder blockiert, so dass der Gewalttäter mit der Waffe nichts anfangen kann.

Eine ähnliche Lösung der gestellten Aufgabe wird auch dadurch erzielt, dass der Sensor ein elektrochemischer Sensor ist, der ein DNS-Fingerprinting ausführt. Der Sensor kann auch ein Ultraschallabtastungssensor sein, der mittels akkustischer Signalmessung die Fingerabdrücke des Benutzers abnimmt. Ferner ist es möglich, durch Herztonfrequenzsensoren die Bestimmung des Benutzers durch eine Vergleichsmessung der Herztonfrequenz durchzuführen. Derartige Sensoren sind handelsüblich, so dass auf eine nähere Beschreibung verzichtet wird.

Bevorzugt ist die zumindest eine Scannerkamera zur Aufnahme des Fingerabdruckes in ein Griffstück der Handfeuerwaffe eingebaut. Denkbar ist allerdings auch die Anordnung an anderer Stelle, jedoch wird die Anordnung im Griffstück bevorzugt, da das Griffstück in der Regel vom Benutzer zum ordnungsgemässen Benutzen der Waffe umfasst werden muss.

Der Scannerkamera ist eine Rechnereinheit zugeordnet, die wiederum von einer Stromquelle versorgt wird. Beide Elemente befinden sich ebenfalls bevorzugt im Griffstück der Waffe.

Ferner ist der Rechnereinheit bevorzugt eine Speichereinheit zugeordnet, in welcher die Fingerabdrücke des oder der berechtigen Benutzer gespeichert sind. Diese Speichereinheit sollte so ausgelegt sein, dass sie von keinem Dritten geknackt werden kann.

Als Sperren kommen vor allem elektromechanische Sperren in Frage, welche beispielsweise auf einen Abzug, einen Sicherungshebel, einen Hammer od. dgl. wirken. D.h., sie blockieren eines oder mehrere dieser Funktionselemente, können aber durch Strombeaufschlagung entsperrt werden.

Eine weitere Möglichkeit besteht darin, eine Magazinhalterung zu blockieren. Damit ist es für einen nichtberechtigen Benutzer nicht möglich, das Magazin aus dem Griffstück zu entnehmen.

In einem besonders bevorzugten Ausführungsbeispiel der Erfindung, für das auch separater Schutz begehrt wird, ist der Handfeuerwaffe ein Funksignalgeber zugeordnet, welcher mit einem Satellitennavigationssystem in Verbindung gebracht werden kann. Damit dies nicht dauernd geschieht, was jedoch auch möglich ist, soll der Funksignalgeber erst nach einer bestimmten Zeit in Tätigkeit versetzt werden, sofern nicht ein berechtigter Benutzer durch Umschliessen des Griffstücks der Rechnereinheit zu verstehen gibt, dass sich die Waffe nach wie vor im Besitz eines berechtigen Benutzers befindet. Beispielsweise kann diese Zeit etwa 12 Stunden betragen, da etwa innerhalb dieser Zeit, sei es zum Einstecken der Waffe in ein Halfter, sei es zur Entnahme der Waffe aus dem Halfter nach Beendigung eines Dienstes, beispielsweise eines Polizisten, notwendig ist, dass dieser das Griffstück in die Hand nimmt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 einen teilweise schematisch dargestellten Querschnitt durch einen Teil einer Handfeuerwaffe;
Figur 2 eine blockschaltbildliche Darstellung einer erfindungsgemässen optodigitalen bzw. elektronischen Griffsicherung;
Figur 3 eine teilweise dargestellte Draufsicht auf ein weiteres Ausführungsbeispiel einer erfindungsgemässen Handfeuerwaffe;
Figur 4 einen Teil eines vergrössert dargestellten Querschnitts durch einen erfindungsgemässen Sensor.

In Figur 1 ist von einer Handfeuerwaffe im wesentlichen ein Griffstück 1 gezeigt, in dem sich ein Raum 14 für ein nicht näher gezeigtes Magazin befindet. Dieses Magazin wird durch eine Magazinhalterung 8 in dem Raum 14 gehalten, wobei diese Magazinhalterung 8 um eine Achse 9 dreht und mit einer Rastklinke 10 in eine entsprechende Ausnehmung in dem Magazin einrasten kann.

In der Rastlage wird die Magazinhalterung 8 mittels einer elektromechanischen Sperre 2 gehalten, die im vorliegenden Ausführungsbeispiel als Bolzen ausgebildet ist, der beispielsweise von einem Spulenkörper umgeben sein kann, der bewirkt, dass der Bolzen bei Beaufschlagung des Spulenkörpers mit Strom aus- bzw. einfährt.

Desweiteren ist schematisch ein Abzug 12 zur Betätigung eines nicht näher gezeigten Schlagorgans angedeutet, der ebenfalls durch eine elektromechanische Sperre 11 gesperrt werden kann.

Unterhalb der Magazinhalterung 8 sind drei opto-digitale Sensoren 3.1 bis 3.3 schematisch angedeutet, welche als Scannerkameras ausgebildet sind. Diese Sensoren 3.1 bis 3.3 dienen der Abnahme von Fingerabdrücken einer menschlichen Hand und zwar von Mittelfinger, Ringfinger und kleinem Finger.

Wie in Figur 2 angedeutet, sind die Sensoren 3.1 bis 3.3 mit einer Rechnereinheit 5 verbunden, die sich ebenfalls in dem Griffstück 1 befindet. Die Rechnereinheit 5 wird von einer Stromquelle 4 gespeist, welche beispielsweise als Knopfbatterie ausgebildet sein kann. Separat ist mit 6 noch eine Speichereinheit des Rechners angedeutet.

In dem Griffstück 1 ist ausserdem ein Funksignalgeber 7 integriert, der mit einem Satellitenüberwachungssystem in Verbindung treten kann. Auch dieser Funksignalgeber 7 ist mit der Rechnereinheit 5 gekoppelt.

Die Funktionsweise der vorliegenden Erfindung ist folgende:

Ausserhalb der Gebrauchslage befinden sich die elektromechanische Sperre 11 und die elektromechanische Sperre 2 für die Magazinhalterung in Sperrstellung. Dies bedeutet, dass die Waffe funktionsunfähig ist.

Will ein berechtigter Benutzer die Waffe in Gebrauch nehmen, umgreift er mit seiner Schiesshand das Griffstück 1, so dass Mittelfinger, Ringfinger und kleiner Finger auf den Sensoren 3.1 bis 3.3 aufliegen. Die Scannerkameras nehmen die Fingerabdrücke von diesen Fingern ab und leiten sie der Rechnereinheit 5 zu. In der Rechnereinheit 5 werden die Fingerabdrücke mit gespeicherten Fingerabdrücken aus der Speichereinheit 6 verglichen. Wird eine Übereinstimmung der Fingerabdrücke festgestellt, so werden die elektromechanischen Sperren 2 und 11 gelöst, so dass Abzug und Magazin freigegeben werden. Die Waffe kann nun ohne weiteres benutzt werden.

Wird dagegen die Waffe von einem nichtberechtigen Benutzer aufgenommen, so findet die Rechnereinheit 5 dessen Fingerabdrücke nicht in der Speichereinheit 6, so dass auch keine Entsperrung der elektromechanischen Sperren 2 und 11 erfolgt. Die Waffe ist unbrauchbar.

Wird die Waffe von dem berechtigten Benutzer nach einem vorgegebenen Zeitraum nicht in Benutzung genommen, so bestimmt die Rechnereinheit dem Funksignalgeber 7, dass er entsprechende Funksignale aussenden soll. Diese Funksignale werden von einem bekannten Satellitennavigationssystem aufgefangen, welches wiederum bestimmt, wo sich die Waffe im Augenblick befindet. Damit kann eine verlorengegangene oder gestohlene Waffe jederzeit wieder aufgefunden werden.

In den Figuren 3 und 4 ist ein weiteres Ausführungsbeispiel eines erfindungsgemässen Sensor 3.4 gezeigt. Dabei handelt es sich um einen kapazitiven Sensor, der die Kapazität zwischen einer Sensoroberfläche 13 und einem Fingerabschnitt 14 misst. Dabei ergeben sich unterschiedliche Spannungswerte, wobei aus den Spannungsunterschieden ein Bild des Fingerabschnitts 14 erstellt werden kann. Dies geschieht bspw. auf digitalem Weg.

Der Sensor 3.4 weist einen Rahmen 15 auf, der bevorzugt zum Gehäuse hin geerdet ist. Das bedeutet, dass der Rahmen 15 eine auf der Fingeroberfläche möglicherweise vorhandene Überspannung auf das Gehäuse entlädt.

Ferner sind eine Vielzahl von Anschlüssen 16 angedeutet, mit denen der Sensor 3.4 mit einem Rechner verbunden ist, in dem das Bild des Fingerabschnittes 14 erzeugt wird. In dem Rechner sind ferner mehrere Ausschnitte des Fingers abgespeichert, wobei der Rechner eine Zuordnung zwischen dem ermittelten Bild des Fingerabschnittes und den gespeicherten Bildern durchführt.

Ein derartiger Sensor 3.4 soll im übrigen auch auf der gegenüberliegenden Seite des Griffstückes 1.1 vorgesehen werden, so dass die Handfeuerwaffe auch von einem Linkshänder bedient werden kann. Es ist bspw. auch eine Schaltung möglich, welche die Gebrauchsfähigkeit der Waffe aufrecht erhält, wenn sie zuerst mit der rechten Hand ergriffen wird und dann in die linke Hand überwechselt. Wenn nach einer gewissen, kurzen Zeit von dem zweiten Sensor kein Signal kommt, wird die Waffe wieder gesperrt.

## Patentansprüche

1. Sicherung für eine Handfeuerwaffe mit zumindest einem Sensor (3.1 bis 3.4) zur Bestimmung ihres Benutzers anhand von zumindest einem Finger,
**dadurch gekennzeichnet,**
**dass** mittels eines Sensors (3.4) die Kapazität zwischen einer Sensoroberfläche (13) und einem Fingerausschnitt ermittelt, aus den Spannungsunterschieden ein Bild des Fingerausschnitts (14) erzeugt und dieser mit abgespeicherten Fingerausschnitten (14) verglichen wird,

2. Sicherung für eine Handfeuerwaffe, mit zumindest einem Sensor (3.1 bis 3.4) zur Bestimmung ihres Benutzers anhand von zumindest einem Finger, **dadurch gekennzeichnet, dass** der Sensor (3.1 bis 3.3) eine Scannerkamera ist, die eine optodigitale bzw. elektronische Aufnahme des Fingerabdruckes und/oder der Fingerkontur (Fingerprinting) ausführt.

3. Sicherung für eine Handfeuerwaffe mit zumindest einem Sensor (3.1 bis 3.4) zur Bestimmung ihres Benutzers anhand von zumindest einem Finger, **dadurch gekennzeichnet, dass** der Sensor eine elektrochemischer Sensor ist, der ein DNS-Fingerprinting ausführt.

4. Sicherung für eine Handfeuerwaffe mit zumindest einem Sensor (3.1 bis 3.4) zur Bestimmung ihres Benutzers anhand von zumindest einem Finger, **dadurch gekennzeichnet, dass** eine Abnahme des Fingerabdruckes durch Ultraschallabtastsensoren (akustische Signalmessung) erfolgt.

5. Sicherung für eine Handfeuerwaffe mit zumindest einem Sensor (3.1 bis 3.4) zur Bestimmung ihres Benutzers anhand von zumindest einem Finger, **dadurch gekennzeichnet, dass** eine Bestimmung des Benutzers durch eine Vergleichmessung einer Herzton-Frequenz mittels einem Herztonfrequenzsensor erfolgt.

6. Sicherung nach wenigstens einem der Ansprüche 1 bis 5, **dadurch gekennzeichnet, dass** zumindest ein Sensor (3.1 bis 3.4) in ein Griffstück (1) der Handfeuerwaffe eingebaut ist.

7. Sicherung nach wenigstens einem der Ansprüche 1 bis 6, **dadurch gekennzeichnet, dass** einem Sensor (3.1 bis 3.4) eine Rechnereinheit (5) und Stromquelle (4) in der Waffe zugeordnet ist.

8. Sicherung nach Anspruch 7, **dadurch gekennzeichnet, dass** mit der Rechnereinheit (5) ein Stellglied (2, 11) verbunden ist, welches die Funktion der Waffe sperrt.

9. Sicherung nach Anspruch 8, **dadurch gekennzeichnet, dass** das Stellglied eine elektromechanische Sperre (2, 11) ist, welches einen Abzug (12), einen Sicherungshebel, einen Hammer od. dgl. sperrt.

10. Sicherung nach einem der Ansprüche 7 bis 9, **dadurch gekennzeichnet, dass** mit der Rechnereinheit (5) eine Sperre (2) zum Blockieren einer Magazinhalterung (8) verbunden ist.

11. Sicherung für eine Handfeuerwaffe, **dadurch gekennzeichnet, dass** ein Funksignalgeber (7) vorgesehen ist, der mit einem Satellitennavigationssystem in Verbindung steht.

12. Sicherung nach Anspruch 11, **dadurch gekennzeichnet, dass** der Funktsignalgeber (7) nach einer vorgegebenen Zeit über eine Rechnereinheit (5) aktivierbar ist.

## Claims

1. Safety device for a handgun, having at least one sensor (3.1 to 3.4) for determining its user with reference to at least one finger, **characterised in that** the capacitance between a sensor surface (13) and a finger portion is detected by means of a sensor (3.4), an image of the finger portion (14) is produced from the voltage differences, and said finger portion is compared with stored finger portions (14).

2. Safety device for a handgun, having at least one sensor (3.1 to 3.4) for determining its user with reference to at least one finger, **characterised in that** the sensor (3.1 to 3.3) is a scanner camera, which takes an opto-digital or respectively an electronic photograph of the fingerprint and/or of the ringer contour (fingerprinting).

3. Safety device for a handgun, having at least one sensor (3.1 to 3.4) for determining its user with reference to at least one finger, **characterised in that** the sensor is an electrochemical sensor, which accomplishes DNA fingerprinting.

4. Safety device for a handgun, having at least one sensor (3.1 to 3.4) for determining its user with reference to at least one finger, **characterised in that** a copy of the fingerprint is effected by ultrasound scanning sensors (acoustic signal measurement).

5. Safety device for a handgun, having at least one sensor (3.1 to 3.4) for determining its user with reference to at least one finger, **characterised in that** a determination of the user is effected by a comparative measurement of a heart-rate audio-frequency by means of a heart-rate audio-frequency sensor.

6. Safety device according to at least one of claims 1 to 5, **characterised in that** at least one sensor (3.1 to 3.4) is incorporated in a butt (1) of the handgun.

7. Safety device according to at least one of claims 1 to 6, **characterised in that** a computer unit (5) and power source (4) in the weapon are associated with one sensor (3.1 to 3.4).

8. Safety device according to claim 7, **characterised in that** a final control element (2, 11), which locks the operation of the weapon, is connected to the computer unit (5).

9. Safety device according to claim 8, **characterised in that** the final control element is an electromechanical lock (2, 11), which locks a trigger (12), a safety lever, a hammer or the like.

10. Safety device according to one of claims 7 to 9, **characterised in that** a lock (2) for blocking a magazine holder (8) is connected to the computer unit (5).

11. Safety device for a handgun, **characterised in that** a radio signal transmitter (7) is provided, which communicates with a satellite navigation system.

12. Safety device according to claim 11, **characterised in that** the radio signal transmitter (7) is activatable, after a prescribed time, via a computer unit (5).

## Revendications

1. Sécurité pour une arme à feu de poing, comportant au moins un capteur (3.I-3.4) pour déterminer son utilisateur à l'aide d'au moins un doigt,
**caractérisée en ce que**
à l'aide d'un capteur (3.4), on détermine la capacité formée entre une surface de capteur (13) et une partie de doigt, et à partir des différences de tension, on génère une image de la partie de doigt (14) et on compare celle-ci à des parties de doigt (14) mises en mémoire.

2. Sécurité pour une arme à feu de poing comportant au moins un capteur (3.1-3.4) pour déterminer son utilisateur à l'aide d'au moins un doigt,
**caractérisée en ce que**
le capteur (3.1-3.4) est une caméra de balayage qui effectue par vole optonumérique ou électronique une prise de vues de l'empreinte du doigt et/ou du contour du doigt (empreinte du doigt).

3. Sécurité pour une arme à feu de poing comportant au moins un capteur (3.1-3.4) pour déterminer son utilisateur à l'aide d'au moins un doigt,
**caractérisée en ce que**
le capteur est un capteur électrochimique qui effectue une empreinte DNS du doigt.

4. Sécurité pour une arme à feu de poing comportant au moins un capteur (3.1-3.4) pour déterminer son utilisateur à l'aide d'au moins un doigt,
**caractérisée en ce que**
la détection de l'empreinte du doigt est faite par des capteurs à ultrasons (mesure de signal acoustique).

5. Sécurité pour une arme à feu de poing comportant au moins un capteur (3.1-3.4) pour déterminer son utilisateur à l'aide d'au moins un doigt,
**caractérisée en ce qu'**
on détermine l'utilisateur par une mesure de comparaison d'une fréquence du bruit cardiaque à l'aide d'un capteur de fréquence du bruit cardiaque.

6. Sécurité selon au moins l'une quelconque des revendications 1 à 5,
**caractérisé en ce qu'**
au moins un capteur (3.1-3.4) est intégré dans la poignée (1) de l'arme à feu de poing.

7. Sécurité selon au moins l'une quelconque des revendications 1 à 6,
**caractérisée en ce qu'**
on associe au capteur (3.1-3.4) une unité de calcul (5) et une source de courant (4) dans l'arme.

8. Sécurité selon la revendication 7,
**caractérisée en ce qu'**
un organe d'actionnement de poing (2, 11) relié à l'unité de calcul (5) bloque le fonctionnement de l'arme.

9. Sécurité selon la revendication 8,
**caractérisée en ce que**
l'organe d'actionnement est un verrou électromagnétique (2, 11) qui bloque une détente (12), un levier de sécurité ou un percuteur ou analogue.

10. Sécurité selon l'une quelconque des revendications 7 à 9.
**caractérisée en ce qu'**
un verrou (2) pour bloquer un magasin (8) est relié à l'unité de calcul (5).

11. Sécurité pour une arme à feu de poing,
**caractérisée en ce qu'**
un générateur de signal radio (7) est en liaison avec un système de navigation satellite.

12. Sécurité selon la revendication 11,
**caractérisée en ce que**
le générateur de signal radio (7) est activé par une unité de calcul (5) après un temps prédéterminé.
